# EUROPÄISCHE PATENTSCHRIFT

(11) **EP 0 305 689 B1**
(45) Veröffentlichungstag und Bekanntmachung des Hinweises auf die Patenterteilung: **11.09.1991**
(21) Anmeldenummer: 88111120.7
(22) Anmeldetag: 12.07.1988
(51) Int. Cl.: F01M 1/02, F02F 7/00

(54) **Schmiervorrichtung für einen Hubkolbenmotor**
Lubricating device for a reciprocating-piston engine
Dispositif de lubification pour un moteur à piston alternatif

(30) Priorität: 04.09.1987 DE 3729603
(43) Veröffentlichungstag der Anmeldung: 08.03.1989
(73) Patentinhaber: Dr.Ing.h.c. F. Porsche Aktiengesellschaft, 70435 Stuttgart (DE)
(72) Erfinder: Schmid, Peter, D-7121 Pleidelsheim (DE); Mezger, Hans, Dipl.-Ing., D-7141 Freiberg (DE); Nowak, Dieter, Dipl.-Ing., D-7315 Weilheim/Teck (DE)

## Beschreibung

Die Erfindung betrifft eine Schmiervorrichtung in einem Mehrzylinder-Hubkolbenmotor nach dem Oberbegriff des Anspruchs 1.

Bei einer aus DE-PS 3203312 bekannten Schmiervorrichtung ist ein Gehäuse für eine Schmierölpumpe in einem Stirndeckel ausgebildet, der an das Motorgehäuse angeflanscht ist. Die Schmierölpumpe und das sie antreibende Zahnrad liegen koaxial zur Kurbelwelle. Die Schmierölpumpe saugt das Öl aus einem Vorratsbehälter an und fördert es über Verteilungskanäle und ein Ölfilter, das an der äußern Seitenfläche des Stirndeckels angesetzt ist, zu den Schmierstellen des Motors. Für einen niedrigtourigen Motor ist diese Schmiervorrichtung wohl gut geeignet. Bei einem hochtourigen Motor würden von dem in dem biegeweichen Stirndeckel ausgebildeten Ölpumpengehäuse erhebliche Geräusche ausgehen.

Aus DE-A 2502034 ist für eine Brennkraftmaschine eine Schmiervorrichtung mit einem Ölpumpengehäuse bekannt, das als in sich geschlossene Baueinheit aus zwei Gehäuseteilen ausgebildet ist, wobei die Gehäuseteile an ihrer Trennfläche zueinander zentriert sowie miteinander und mit dem Kurbelgehäuse der Brennkraftmaschine verschraubt sind.

Es ist die Aufgabe der Erfindung, eine Schmiervorrichtung für einen Hubkolbenmotor so zu gestalten, daß sie auch bei höchster Motordrehzahl eine ausreichende Lagerschmierung ohne zu starke Geräuschabstrahlung ermöglicht. Das Ölpumpengehäuse soll kompakt, formstabil und einfach am Motorgehäuse montierbar sein und die Schmiervorrichtung soll zugleich für Ölsumpfschmierung und Trockensumpfschmierung anwendbar sein.

Zur Lösung dieser Aufgabe dienen die kennzeichnenden Merkmale des Anspruchs 1. Wenn die Ölpumpe von einem Gehäuse eng umschlossen ist, das aus zwei zueinander zentrierten und miteinander verschraubten Gehäuseteilen zusammengesetzt ist, läßt sich für das Pumpenrad eine paßgenaue und stabile Lagerung erzielen, so daß die Geräuschbildung minimal ist und eine Geräuschabstrahlung von einem großflächigen Stirndeckel vermieden wird. Eine einfache und sichere Montage wird ermöglicht, indem das Ölpumpengehäuse mit der Ölpumpe und ihrer Lagerung als vormontierbare Baueinheit gestaltet ist. Um eine weitere Geräuschabsenkung und Verbesserung der Ölförderung zu erzielen, ist weiterhin vorgesehen, anstelle einer großen Ölpumpe, die zugleich als Saug- und Druckpumpe wirkt, zwei kleinere Ölpumpen einzusetzen, von denen die eine als Saugpumpe und Druckpumpe arbeitet. Gemäß Anspruch 2 ist das Innenteil des Ölpumpengehäuses im Motorgehäuse zentriert und radial abgedichtet, das Außengehäuse liegt stirnseitig abgedichtet am Motorgehäuse an und ist mit ihm verschraubt. Eine solche Schmiervorrichtung ist sowohl geeignet für Ölsumpfschmierung, bei der sie Öl aus dem Kurbelgehäuse abgesaugt als auch für Trockensumpfschmierung, bei der ein gesonderter Schmierölvorratsbehälter vorgesehen ist. Gemäß Anspruch 4 liegt mittig zwischen der horizontal eingebauten Druckpumpe und der zu ihr parallelen Saugpumpe quer zu ihnen ein zylindrisches Ölfilter, dessen Filterpatrone nach unten ausbaubar ist. Die Gehäuse der Ölpumpen und des Ölfilters sind in die Außenkontur des aus Magnesium gegossenen Ölpumpengehäuses eingefügt, wobei der Außendurchmesser des Filtergehäuses der Dicke des Ölpumpengehäuses, die Länge des Filtergehäuses der Höhe des Ölpumpengehäuses etwa gleich ist.

Nach Anspruch 6 ist an der Oberseite des Ölpumpengehäuses etwa fluchtend zum Filtergehäuse ein Reglergehäuse angegossen, das einen nach oben herausnehmbaren Druckregler enthält. Die Zusammenfassung dieser verschiedenen Aggregate in einem Gußteil macht es möglich, in ihm sämtliche Verbindungskanäle für das Schmieröl einzugießen. so daß Rohre oder Schläuche entfallen können.

Ein Ausführungsbeispiel der Erfindung ist in der Zeichnung dargestellt und wird nachfolgend erläutert.

Es zeigen:

- Fig. 1: Querschnitt des unteren Teil eines Mehrzylinder-V-Motors,
- Fig. 2: Schnitt nach Linie II-O-II der Fig. 1 vergrößert,
- Fig. 3: Frontansicht zu Fig. 1.

Eine mittig in einem V-Motor gelagerte Kurbelwelle 1 treibt mit ihrem Kurbelwellenzahnrad 2 nach oben hin die Zahnräder 3 und 4 an, mit denen die Steuergetriebe für die Nockenwellen der beiden Zylinderreihen 5 und 6 angetrieben werden. Nach unten kämmt das Kurbelwellenzahnrad 2 zur rechten Seite hin mit einem Zahnrad 7, zur linken Seite mit einem Zahnrad 8, mit denen Ölpumpen angetrieben werden. Die Zahnräder 7 und 8 sind mit Nadellagern auf Lagerbolzen 9 und 10 gelagert, die im Motorgehäuse 11 befestigt sind. Stirnseitig tragen die Zahnräder 7 und 8 Kupplungsstücke 12 und 13. Diese arbeiten formschlüssig zusammen mit Kupplungsgegenstücken 14 und 15 und bilden mit ihnen Steckkupplungen 16 und 17, die ähnlich wie Oldhamkupplungen einen Achsversatz ausgleichen können.

Das Kupplungsstück 14 ist stirnseitig an einer Welle 18 angebracht, mit der eine Druckpumpe 19 angetrieben und in zwei Gleitlager eines Ölpumpengehäuses 20 gelagert ist. Die Druckpumpe 19, mit der Schmieröl zu den Lagerstellen des V-Motors gefördert wird, ist eine Zahnradpumpe aus zwei miteinander kämmenden Zahnrädern 21 und 22. Das Zahnrad 21 ist auf der Welle 18, das Zahnrad 22 auf der ebenfalls in Gleitlagern des Ölpumpengehäuses 20 gelagerten, parallelen Welle 23 drehfest. Mit denselben Wellen 18 und 23 ist eine weitere Zahnradpumpe angetrieben und gelagert, die als Saugpumpe 24 zum Absaugen von Schmieröl aus Turboladern 25 dient.

Links von der Kurbelwelle 1 sind im Ölpumpengehäuse 20 koaxial zueinander zwei weitere Saugpumpen 26 und 27 zum Absaugen von Schmieröl aus dem Motorgehäuse 1 angeordnet. Es sind ebenfalls Zahnradpumpen aus jeweils zwei miteinander kämmenden Zahnrädern, die auf Hohlwellen 28 und 29 drehfest sind. Die Hohlwelle 28 wird über das an ihr stirnseitig angebrachte Kupplungsstück 15 angetrieben. Beide Hohlwellen 28 und 29 sind beidseitig in Gleitlagern des Ölpumpengehäuses 20 gelagert.

Das Ölpumpengehäuse 20 ist aus drei Gehäuseteilen zusammengesetzt, die aus Magnesium gegossen sind. Es besteht aus einem Innenteil 30, einem Innenteil 30′ und einem zu ihnen zentrierten und an einer Trennebene 31 mit ihnen verschraubten Außenteil 32. Die Innenteile 30, 30′ sind im Bereich der Druckpumpe 19 und der beiden Saugpumpen 26, 27 in Bohrungen des Motorgehäuses 11 zentriert und durch Radialdichtungen 33 abgedichtet. Das Außenteil 32 liegt an der Stirnfläche 34 des Motorgehäuses 11 an, ist gegen sie mit Axialdichtungen 35 abgedichtet und ist durch Schrauben 36 am Motorgehäuse 11 befestigt.

Etwa mittig zwischen den beiden Saugpumpen 26, 27 und der Druckpumpe 19 ist quer zu ihnen ein Ölfilter 37 angeordnet. Sein zylindrisches Filtergehäuse 38 ist in die Außenkontur des Ölpumpengehäuses 20 integriert, indem sein Außendurchmesser gleich der Dicke des Ölpumpengehäuses 20, sein Länge gleich der Höhe des Ölpumpengehäuses 20 bemessen ist. Nach Lösen des Filterdeckels 39 ist die Filterpatrone nach unten herausziehbar.

An der Oberseite des Ölpumpengehäuses 20 ist ein Reglergehäuse 40 angegossen, das einen Druckregler für das Schmieröl und einen Ölkanal zur zentralen Einspeisung des Schmieröls in eine Mittenbohrung der Kurbelwelle 1 enthält. Zur Verbindung der Mittenbohrung mit dem Ölkanal dient eine elastische Buchse, die in einer Ölaufnahmekappe 41 der Kurbelwelle 1 und im Ölkanal des Reglergehäuses 40 zentriert ist.

An den unteren Eckpunkten sind am Außenteil 32 des Ölpumpengehäuses 20 Tragaugen 42 angegossen, deren Bohrungen 43 parallel und äquidistant zur Kurbelwelle 1 liegen. Die Tragaugen und die Wandungen des Ölpumpengehäuses 20 sind so biege- und torsionssteif ausgeführt, daß sie das Gewicht des Motors und die von ihm verursachten dynamischen Massenkräfte aufnehmen können.

## Patentansprüche

1. Schmiervorrichtung in einem Mehrzylinder-Hubkolbenmotor, von dessen Kurbelwelle (1) mindestens eine Ölpumpe (19) angetrieben wird, die in einem stirnseitig am Motorgehäuse (11) angeschraubten Ölpumpengehäuse (20) untergebracht ist und die Schmieröl aus einem Ölvorratsbehälter über ein Filter (37) und Verteilungskanäle zu den Lagerstellen der Kurbelwelle (1), der Nockenwelle und zu sonstigen Schmierstellen fördert, wobei das Ölpumpengehäuse (20) als in sich geschlossene, vormontierbare Baueinheit aus zwei gegossenen und an ihrer Trennfläche (31) zueinander zentriert verschraubten Gehäuseteilen (30 und 32) ausgebildet ist, dadurch gekennzeichnet, daß das Ölpumpengehäuse (20) eine zur einen Seite der Kurbelwelle (1) liegende Druckpumpe (19) und mindestens eine dazu parallele, zur anderen Seite der Kurbelwelle (1) liegende Saugpumpe (26) enthält.

2. Schmiervorrichtung nach Anspruch 1, dadurch gekennzeichnet, daß das Ölpumpengehäuse (20) aus einem im Motorgehäuse (11) zentrierten und radial abgedichteten Innenteil (30) und einem am Motorgehäuse (11) stirnseitig abgedichteten und angeschraubten Außenteil (32) zusammengesetzt ist.

3. Schmiervorrichtung nach Anspruch 1, dadurch gekennzeichnet, daß die Druckpumpe (19) und die Saugpumpe (26) unterhalb der horizontal liegenden Kurbelwelle (1), zu ihr parallel und etwa äquidistant angeordnet sind.

4. Schmiervorrichtung nach einem der Ansprüche 1 bis 3, dadurch gekennzeichnet, daß etwa mittig zwischen der Druckpumpe (19) und der Saugpumpe (26) quer zu ihnen liegend ein zylindrisches Ölfilter (37) angeordnet ist, dessen Filterpatrone vertikal nach unten herausziehbar ist.

5. Schmiervorrichtung nach Anspruch 3, dadurch gekennzeichnet, daß die Gehäuse der Druckpumpe (19), der Saugpumpe (26) und des Ölfilters (37) in die Außenkontur des gegossenen Ölpumpengehäuses (20) eingefügt sind.

6. Schmiervorrichtung nach Anspruch 1 und 3, dadurch gekennzeichnet, daß an der Oberseite des Ölpumpengehäuses (20) ein Peglergehäuse (40) angegossen ist, das einen nach oben herausnehmbaren Druckregler und einen Ölkanal zur zentralen Öleinspeisung in die Kurbelwelle (1) enthält.

7. Schmiervorrichtung nach Anspruch 3, dadurch gekennzeichnet, daß im Ölpumpengehäuse (20) koaxial zueinander zwei mit einer gemeinsamen Hohlwelle (28) angetriebene Saugpumpen (26 und 27) gelagert sind.

8. Schmiervorrichtung nach Anspruch 3 und 7, dadurch gekennzeichnet, daß die Druckpumpe (19) und die Saugpumpen (26, 27) von der Kurbelwelle (1) über koaxial zu ihren Wellen (18 und 28) angeordnete, im Motorgehäuse (11) gelagerte Zahnräder (7 und 8) angetrieben sind.

9. Schmiervorrichtung nach Anspruch 8, dadurch gekennzeichnet, daß die Hohlwelle (28) der Saugpumpen (26, 27) und die Welle (18) der Druckpumpe (19) mit den Zahnrädern (7 und 8) über Steckkupplungen (16 und 17) verbindbar sind.

10. Schmiervorrichtung nach Anspruch 1, 3 und 7, dadurch gekennzeichnet, daß die Saugpumpen (26, 27) und die Druckpumpe (19) als Zahnradpumpen ausgeführt sind und ihre beiden miteinander kämmenden Zahnräder an der Trennebene (31) vom Innenteil (30) zum Außenteil (32) des Ölpumpengehäuses (20) angeordnet sind.

11. Schmiervorrichtung nach Anspruch 1 und 2, dadurch gekennzeichnet, daß das Ölpumpengehäuse (20) als biege- und torsionssteifes Tragteil für den Hubkolbenmotor ausgebildet ist und daß an ihm beidseits Tragaugen (42) angegossen sind, deren Bohrungen (43) annähernd parallel und äquidistant zur Kurbelwelle (1) liegen.

## Claims

1. A lubricating device in a multiple-cylinder reciprocating-piston engine, the crankshaft (1) of the said engine driving at least one oil pump (19) which is arranged in an oil pump housing (20) screwed onto the engine housing (11) at the front end and which conveys lubricating oil from an oil storage tank by way of a filter (37) and distribution ducts to the bearing points of the crankshaft (1), the camshaft and other lubrication points, the oil pump housing (20) being constructed as a self-contained preassembled structural unit comprising two cast housing parts (30 and 32) screwed together in a centred manner on their joint face (31), characterized in that the oil pump housing (20) comprises a pressure pump (19) lying on one side of the crankshaft (1), and at least one suction pump (26) parallel thereto and lying on the other side of the crankshaft (1).

2. A lubricating device according to Claim 1, characterized in that the oil pump housing (20) is formed by an inner part (30) centred in the engine housing (11) and radially sealed, and an outer part (32) sealed and screwed onto the engine housing (11) at the front end.

3. A lubricating device according to Claim 1, characterized in that the pressure pump (19) and the suction pump (26) are arranged below the horizontally lying crankshaft (1), parallel thereto and substantially equidistant therefrom.

4. A lubricating device according to any one of Claims 1 to 3, characterized in that a cylindrical oil filter (37), the filter cartridge of which can be withdrawn vertically downwards, is arranged substantially centrally between the pressure pump (19) and the suction pump (26) and lying transversely thereto.

5. A lubricating device according to Claim 3, characterized in that the housings of the pressure pump (19), of the suction pump (26) and of the oil filter (37) are inserted into the outer profile of the cast oil pump housing (20).

6. A lubricating device according to Claims 1 and 3, characterized in that a regulator housing (40), which comprises a pressure regulator withdrawable upwards and an oil duct for the central oil supply into the crankshaft (1), is integrally cast on the top of the oil pump housing (20).

7. A lubricating device according to Claim 3, characterized in that two suction pumps (26 and 27) driven by a common hollow shaft (28) are mounted coaxially with each other in the oil pump housing (20).

8. A lubricating device according to Claims 3 and 7, characterized in that the pressure pump (19) and the suction pumps (26, 27) are driven by the crankshaft (1) by way of gearwheels (7 and 8) arranged coaxially with the shafts (18 and 28) thereof and mounted in the engine housing (11).

9. A lubricating device according to Claim 8, characterized in that the hollow shaft (28) of the suction pumps (26, 27) and the shaft (18) of the pressure pump (19) can be connected to the gearwheels (7 and 8) by way of plug-in couplings (16 and 17).

10. A lubricating device according to Claims 1, 3 and 7, characterized in that the suction pumps (26, 27) and the pressure pump (19) are constructed as geared pumps and their two meshing gearwheels are arranged on the junction plane (31) between the inner part (30) and the outer part (32) of the oil pump housing (20).

11. A lubricating device according to Claims 1 and 2, characterized in that the oil pump housing (20) is constructed as a bending-resistant and torsion-resistant support member for the reciprocating-piston engine, and support lugs (42), the bores (43) of which are substantially parallel and equidistant from the crankshaft (1), are integrally cast on the support member on both sides.

## Revendications

1. Dispositif de lubrification d'un moteur à piston polycylindrique, dont l'arbre de vilebrequin (1) entraîne au moins une pompe à huile (19), qui est logée dans un carter de pompe à huile (20) vissé frontalement sur le carter moteur (11) et véhicule l'huile de lubrification depuis un réservoir de réserve, en passant par un filtre (37) et des canaux de répartition allant aux emplacements des paliers du vilebrequin (1), de l'arbre à came et à d'autres points de lubrification, où le carter de pompe à huile (20) est réalisé sous forme d'ensemble de construction, fermé et susceptible d'être monté auparavant, composé de deux parties de carter (30 et 32) moulées et vissées de façon centrée à leur surface de séparation (31), caractérisé en ce que le carter de pompe à huile (20) contient une pompe de pressurisation (19), placée d'un côté de l'arbre de vilebrequin, et au moins une pompe d'aspiration (26), lui étant parallèle et placée de l'autre côté de l'arbre de vilebrequin (1).

2. Dispositif de lubrification selon la revendication 1, caractérisé en ce que le carter de pompe à huile (20) se compose d'une partie intérieure (30), centrée dans le carter moteur (11) et hermétique radialement, et d'une partie extérieure (32), hermétique frontalement et vissée sur le carter moteur (11).

3. Dispositif de lubrification selon la revendication 1, caractérisé en ce que la pompe de pressurisation (19) et la pompe d'aspiration (26) sont disposées au-dessous de l'arbre de vilebrequin horizontal (1), parallèlement à celui-ci et de façon à peu près équidistante.

4. Dispositif de lubrification selon l'une des revendications 1 à 3, caractérisé en ce qu'un filtre à huile cylindrique (37), dont la cartouche de filtre est extractible verticalement vers le bas, est disposé à peu près au milieu entre la pompe de pressurisation (19) et la pompe d'aspiration (26), en leur étant transversale.

5. Dispositif de lubrification selon la revendication 3, caractérisé en ce que les carters de la pompe de pressurisation (19), de la pompe d'aspiration (26) et du filtre à huile (37) sont intégrés dans le contour extérieur du carter moulé (20) des pompes à huile.

6. Dispositif de lubrification selon les revendications 1 et 3, caractérisé en ce qu'un carter de régulateur (40), qui contient un régulateur amovible vers le haut et un canal d'huile allant à une alimentation centrale d'huile dans le vilebrequin (1), est moulé en face supérieure du carter de pompe à huile (20).

7. Dispositif de lubrification selon la revendication 3, caractérisé en ce que deux pompes d'aspiration (26 et 27), entraînées avec un arbre creux commun (28), sont montées dans le carter de pompe à huile (20), coaxiales l'une par rapport à l'autre.

8. Dispositif de lubrification selon les revendications 3 et 7, caractérisé en ce que la pompe de pressurisation (19) et les pompes d'aspiration (26, 27) sont entraînées par l'arbre de vilebrequin (1), par l'intermédiaire de pignons (7, 8) montés dans le carter moteur (11), disposées coaxialement à leur arbre (18 et 28).

9. Dispositif de lubrification selon la revendication 8, caractérisé en ce que l'arbre creux (28) des pompes d'aspiration (26, 27) et l'arbre (18) de la pompe de pressurisation (19) sont susceptibles d'être reliés aux pignons (7 et 8) par l'intermédiaire d'accouplement à broche (16 et 17).

10. Dispositif de lubrification selon les revendications 1, 3 et 7, caractérisé en ce que les pompes d'aspiration (26, 27) et la pompe de pressurisation (19) sont réalisées sous forme de pompes à roues dentées et leurs deux roues dentées engrenées l'une avec l'autre étant disposées sur le plan de séparation (31) entre partie intérieure (30) et partie extérieure (32) carter de pompe à huile (20).

11. Dispositif de lubrification selon les revendications 1 et 2, caractérisé en ce que le carter de pompe à huile (20) est réalisé sous forme de pièce support, à rigidité en flexion et en torsion, pour le moteur à piston, dont les alésages (43) sont à peu près parallèles et équidistants par rapport à l'arbre de vilebrequin (43).
